# EUROPÄISCHE PATENTSCHRIFT

(11) **EP 0 948 012 B1**
(45) Veröffentlichungstag und Bekanntmachung des Hinweises auf die Patenterteilung: **03.03.2004**
(21) Anmeldenummer: 99105933.8
(22) Anmeldetag: 24.03.1999
(51) Int. Cl.: H01H 33/66, H01H 3/28

(54) **Elektromagnetisches Schaltgerät mit Magnetantrieb**
Switch with electromagnetic driving mechanism
Interrupteur à commande électromagnétique

(30) Priorität: 31.03.1998 DE 19814414
(43) Veröffentlichungstag der Anmeldung: 06.10.1999
(73) Patentinhaber: Moeller GmbH, 53115 Bonn (DE)
(72) Erfinder: Lankuttis, Klaus, 51465 Bergisch Gladbach (DE); Binka, Konrad, 53123 Bonn (DE)

(56) Entgegenhaltungen:
- DE-A- 3 443 555
- DE-A- 4 201 956
- US-A- 5 449 868
- US-A- 5 559 426

## Beschreibung

Die Erfindung bezieht sich auf ein elektromagnetisches Schaltgerät mit einem Magnetantrieb mit einem feststehenden Magnetkern und einem beweglichen Anker, der in einer Ankeraufnahme gehaltert ist, die mit einem die Ankerbewegung übertragenden Hebel, wie einer Schaltwippe, fest verbunden ist.

Für die Halterung des Ankers insbesondere unter Berücksichtigung der Dämpfung des Anker-Magnetkemstoßes sind verschiedene Möglichkeiten der Ankerhalterung bekannt. Aus der DE 34 43 555 C2 ist beispielsweise ein elektromagnetisches Schaltgerät bekannt, bei dem der Anker starr an einem die Ankerbewegung übertragenden Hebel befestigt ist, wobei keine zusätzlichen Mittel zur Dämpfung des Ankers vorgesehen sind. Ein solcher ungedämpfter Anker führt zu harten Anker-Magnetkernstößen. Darüber hinaus ist eine nachträgliche Justierung des montierten Ankers zwecks Hubkorrektur nicht möglich.

Der Erfindung liegt die Aufgabe zugrunde, bei einem Schaltgerät der eingangs genannten Art eine verbesserte Dämpfung des Ankers zur Dämpfung des Ankerkemstoßes zu schaffen und gleichzeitig eine Justierungsmöglichkeit, d.h. eine Hubkorrektur, für den befestigten Anker zu schaffen.

Diese Aufgabe wird bei einem gattungsgemäßen Schaltgerät gemäß dem Vorschlag der Erfindung dadurch gelöst, daß die Ankeraufnahme auf ihrer der Schaltwippe zugewandten Oberseite eine parallel zur Längsachse des an der Unterseite der Ankeraufnahme angeordneten Ankers ausgebildete Lagerbohrung zum Einsetzen eines an beiden Seiten mit einem Ende über die Lagerbohrung vorstehenden Bolzens aufweist, mit dem die Ankeraufnahme mit dem Anker an dem zugeordneten Aufnahmebereich der Schaltwippe mittels Schrauben befestigbar ist und an den Enden des Bolzens außerhalb der Längsachse des Bolzens parallel zur Längsachse desselben verlaufende Auflageflächen für die Verschraubung ausgebildet sind.

Erfindungsgemäß wird ein sehr einfacher Hubausgleich oder Hubkorrektur und Justiermöglichkeit hierfür dadurch geschaffen, daß die Bolzen, die die Ankeraufnahme und den Anker tragen, eine außerhalb der Längsachse des Bolzens liegende Aufnahmefläche aufweisen, die je nach Bedarf mit Justierplättchen entsprechender Dicke aufstockbar ist. Der Bolzen, der die Ankeraufnahme und Anker trägt, wird direkt mit der Wippe in einem Wippenaufnahmebereich verschraubt. Die planen Auflageflächen des Bolzens werden hierbei zum Hubausgleich mit Justierplättchen unterlegt. So ist es möglich, bei der Ankerbefestigung den Luftspalt in bezug auf den Magnetkern genau auf vorbestimmte Werte einzustellen. Unter Hubausgleich wird hier der Luftspalt zwischen Anker und Magnetkern verstanden. Eine andere Methode des Hubausgleiches ist der Einsatz jeweils von Bolzen verschiedener Dickenabmessungen an den Auflageflächen, die für die Befestigung der Ankeraufnahme an der Schaltwippe dienen.

Vorteilhafte Weiterbildung der Erfindung sind den kennzeichnenden Merkmalen der Unteransprüche entnehmbar.

Eine ausreichende Dämpfung des Anker-Magnetkernstoßes wird gemäß dem Vorschlag der Erfindung dadurch erreicht, daß auf der Oberseite der Ankeraufnahme mittig seitlich des Bolzens plattenförmige Dämpfungselemente aufgebracht sind. Für eine Vorfixierung der Dämpfungselemente auf der Ankeraufnahme wird vorgeschlagen, daß entsprechende Taschen zum teilweisen Einlegen der Dämpfungselemente auf der Oberseite der Ankeraufnahme ausgebildet sind. Je nach gewünschter Dämpfung können entweder entsprechend dicke plattenförmige Dämpfungselemente eingelegt werden oder mehrere Dämpfungselemente einer vorgegebenen Dicke.

Erfindungsgemäß ist vorgesehen, den Anker mit der Ankeraufnahme und dem Bolzen zu einer einheitlichen Baugruppe zusammenzufassen, die als Einheit montierbar und demontierbar ist. Hierzu wird vorgeschlagen, daß der Anker mittels Bügel an der Ankeraufnahme eingehängt, wobei die Bügel mit einem Ende in eine Einhängenut an der Unterseite des Ankers eingehängt sind und mit ihrem anderen Ende die Ankeraufnahme oberseitig übergreifen und hier mittels einer Schraube befestigt sind.

Die erfindungsgemäße Anordnung eines gedämpften Ankers mit zusätzlicher Justierbarkeit, d.h. der Möglichkeit eines Hubausgleiches ist als Baugruppe in einem elektromagnetischen Schaltgerät an einer Schaltwippe von unten montierbar und auch wieder demontierbar. Wenn beispielsweise bei elektromagnetischen Schaltgeräten mit Vakuumschaltröhren ein solcher Röhrensatz im Schienenträger ausgewechselt werden muß, so kann die Ankerbaugruppe insgesamt demontiert werden und nach Austausch des Vakuumröhrensatzes wiederum montiert werden und im Einsatz bleiben. Eine genaue Justierung des Luftspaltes ist mittels der Justierplättchen wiederum möglich.

Die Erfindung wird nachfolgend anhand der Zeichnung näher erläutert. Es zeigen
- Figur 1:: einen Teilquerschnitt durch Vakuumschaltgerät mit Schaltraum und Anker
- Figur 2:: in perspektivischer Darstellung die Ankeraufnahme mit Anker und Bolzen
- Figur 3:: den Längsschnitt AA durch den Anker mit Ankeraufnahme gemäß Fig. 2 in der Längsachse des Ankers
- Figur 4a, b:: eine perspektivische Darstellung der Schaltwippe in der Draufsicht und Unteransicht gemäß Fig. 1.

Das Vakuumschaltgerät gemäß Fig. 1 weist den Schienenträger 10 auf, auf dem Vakuumschaltröhren 13 auf der einen Seite über den Festkontaktträger 101 mit der Anschlußfahne 11 mittels Schraube 10a verbunden sind und in dem Schienenträgergehäuse 10 gehaltert sind. Auf der anderen Seite ist der bewegliche Kontaktträger 102 aus der Vakuumschaltröhre 13 herausgeführt und mit einer Hubstange 16 starr verbunden, die an ihrem anderen Ende in einer Achslagerführung 17 mittels einer Gleitmutter 18 gleitverschieblich gelagert ist. Von dem Magnetantrieb ist nur der Anker 3 dargestellt, der in der Ankeraufnahme 30 befestigt ist, die wiederum mittels des Bolzens 4 mit dem Aufnahmebereich 21 der Schaltwippe 2 verschraubt ist. Die Schaltwippe 2 überträgt die Ankerbewegung P3 an ihrem anderen gabelförmigen Ende 22 in Pfeilrichtung P1 auf eine auf die Hubstange 16 einwirkende Kontaktdruckfeder 15 und dann unmittelbar auf den beweglichen Kontaktträger 102 zum Schalten des Schaltkontaktes. Die Einschaltbewegung der Schaltwippe ist hier mit P1 bezeichnet. Die Schaltwippe selbst wiederum ist im Gehäuse des Vakuumschaltgerätes 1 gelagert, was hier nicht näher dargestellt ist. Die Anschlußfahne 12 ist über die Litze 19 mit dem beweglichen Kontaktträger 102 und der Hubstange 16 verbunden. Die Dämpfung der Ankerbewegung P3 wird mittels zwischen der Wippenaufnahme 21 und der Oberseite der Ankeraufnahme 30 seitlich eingelegter Dämpfungselemente 6 erreicht.

In der Fig. 2 ist die Ankeraufnahme 30 perspektivisch dargestellt, an der der Anker, siehe auch Querschnitt nach Fig. 3, mittels Bügeln 31 angehängt ist. Hierbei greifen die Bügel 3 an der Unterseite des Ankers in Einhängenuten 3a und werden auf der Oberseite der Ankeraufnahme mittels Schrauben 32 befestigt. Parallel zur Längsachse X des Ankers ist auf der Oberseite der Ankeraufnahme eine Lagerbohrung 301 ausgebildet, durch welche ein der Befestigung dienender Bolzen durchgesteckt ist und an beiden Seiten über die Lageraufnahme vorsteht. An den Enden ist der Bolzen, siehe auch Fig. 3, mit einer planen Auflagefläche 40, 41 ausgebildet, die sich parallel zur Längsachse Y des Bolzens erstreckt und horizontal, d.h. auch parallel zur Unterseite des Ankers 3, die jedoch außerhalb der Längsachse Y des Ankers angeordnet ist, insbesondere oberhalb derselben. Die planen Auflagerflächen 40, 41 werden durch entsprechende Ausnehmungen 40, 41 a an den Enden des Bolzens 4 geschaffen. Durch Auflage von Justierplättchen entsprechender Dicke kann nun der Luftspalt zwischen Magnetkern und Anker in der gewünschten Größe justiert werden. In den Enden der Bolzen bzw. der Auflagerflächen 40, 41 und auch in den Justierplättchen 5 sind jeweils Schraublöcher 43, 44 bzw. 50, so daß die Ankeraufnahme zusammen mit dem daran angehängten Anker mittels der Bolzen mit Schrauben direkt an der Schaltwippe 2 festgeschraubt werden kann.

Zur Dämpfung sind auf der Oberseite der Ankeraufnahme 30 zu beiden Seiten der die Lagerbohrung 301 aufnehmenden Bereiches etwa mittig Dämpfungselemente 6 aufgebracht, die bevorzugt in hier eingearbeitete Aufnahmetaschen 8 zumindest teilweise eingelegt sind, siehe auch Fig. 1. Die Höhe der Dämpfungselemente H, siehe Fig. 1, richtet sich nach der gewünschten Dämpfungswirkung, hier können ein oder zwei Dämpfungselemente 6 übereinander angeordnet werden. Ebenso ist auch in den Gegenlager 28, 29 in der Wippenaufnahme 21, siehe Fig. 4b, eine Aufnahmetasche eingearbeitet, die zum Vorfixieren der Dämpfungselement dient.

In den Fig. 4a und 4b ist eine Ausführungsmöglichkeit einer Schaltwippe 2 für ein Vakuumschaltgerät 1 gemäß Fig. 1 dargestellt. Die Hubstange findet Aufnahme in den gabelförmigen Einführungen 22 an dem einen Ende der Schaltwippe 2, während an dem anderen Ende unterseitig der Aufnahmebereich 21 für die Befestigung der Ankeraufnahme mit dem Anker mittels des Bolzens 4 ausgebildet ist. Zum Festschrauben des Bolzens 4 sind die Schraublöcher 27, 26 im Aufnahmebereich der Wippe ausgebildet. Den planen Auflagerflächen 40, 41 des Bolzens sind entsprechende Auflagerflächen 25, 24 zugeordnet, auf die dann gegebenenfalls unter Zwischenlage von Justierplättchen 5 der Bolzen aufgesetzt und nachfolgend verschraubt wird.

Die in der Fig. 2 dargestellte Ankeraufnahme mit Anker und Bolzen stellt eine komplette Baugruppe dar, die in dieser Form an der Schaltwippe montierbar und demontierbar ist.

## Patentansprüche

1. Elektromagnetisches Schaltgerät mit einem Magnetantrieb mit einem feststehenden Magnetkern und einem beweglichen Anker (3), der in einer Ankeraufnahme (30) gehaltert ist, die mit einem die Ankerbewegung übertragenden Hebel, wie einer Schaltwippe (2), fest verbunden ist, **dadurch gekennzeichnet, daß** die Ankeraufnahme (30) auf ihrer der Schaltwippe (2) zugewandten Oberseite eine parallel zur Längsachse (X) des an der Unterseite der Ankeraufnahme (30) angeordneten Ankers (3) ausgebildete Lagerbohrung (301) zum Einsetzen eines an beiden Seiten mit einem Ende über die Lagerbohrung vorstehenden Bolzens (4) aufweist, mit dem die Ankeraufnahme (30) mit dem Anker (3) an dem zugeordneten Aufnahmebereich (21) der Schaltwippe (2) mittels Schrauben befestigbar ist und an den Enden des Bolzens (4) außerhalb der Längsachse (Y) des Bolzens (4) parallel zur Längsachse desselben verlaufende Auflageflächen (40, 41 ) für die Verschraubung ausgebildet sind.

2. Schaltgerät nach Anspruch 1, **dadurch gekennzeichnet, daß** für den Hubausgleich des Ankers (3) Justierplättchen (5) vorgesehen sind, die auf die Auflagerflächen (40, 41 ) auflegbar sind.

3. Schaltgerät nach Anspruch 1, **dadurch gekennzeichnet, daß** die Dickenabmessungen der Auflageflächen variierbar sind.

4. Schaltgerät nach einem der Ansprüche 1 bis 3, **dadurch gekennzeichnet, daß** auf der Oberseite der Ankeraufnahme (30) mittig seitlich des Bolzens (4) plattenförmige Dämpfungselemente (6) aufgebracht sind.

5. Schaltgerät nach Anspruch 4, **dadurch gekennzeichnet, daß** auf der Oberseite der Ankeraufnahme (30) mittig seitlich des Bolzens (4) Taschen zum definierten Anordnen und teilweisen Einlegen der Dämpfungselemente (6) ausgebildet sind.

6. Schaltgerät nach einem der Ansprüche 1 bis 5, **dadurch gekennzeichnet, daß** der Anker (3) mittels Bügel (31) an der Ankeraufnahme (30) angehängt ist, wobei die Bügel (31) mit einem Ende in eine Einhängenut (3a) an der Unterseite des Ankers (3) eingehängt sind und mit ihrem anderen Ende die Ankeraufnahme (30) oberseitig übergreifen und hier mittels einer Schraube (32) befestigt sind.

7. Schaltgerät nach einem der Ansprüche 1 bis 6, **dadurch gekennzeichnet, daß** Anker (3), Ankeraufnahme (30) und Bolzen (4) einschließlich Dämpfungselemente (6) und Justierplättchen (5) eine demontierbare wiederverwendbare Baugruppe bilden...

## Claims

1. Electromagnetic switching device having a magnetic drive with a stationary magnet core and a moveable armature (3) which is held in an armature receptacle (30) which is permanently connected to a lever, such as a switching rocker (2), which transmits the armature movement, **characterized in that** the armature receptacle (30) has, on its upper side facing the switching rocker (2), a bearing hole (301), which is formed parallel to the longitudinal axis (X) of the armature (3) arranged on the underside of the armature receptacle (30), for introducing a bolt (4), one end of which protrudes beyond the bearing hole on each side and with which the armature receptacle (30) can be fixed to the armature (3) on the associated holding region (21) of the switching rocker (2) by means of screws, and supporting surfaces (40, 41) running parallel to the longitudinal axis (Y) of the bolt (4) are formed for the screw connection at the ends of the bolt (4) and not on its longitudinal axis.

2. Switching device according to Claim 1,
**characterized in that** adjusting platelets (5), which can be positioned on the supporting surfaces (40, 41), are provided for compensating for the movement of the armature (3).

3. Switching device according to Claim 1,
**characterized in that** the thickness of the supporting surfaces can be varied.

4. Switching device according to one of Claims 1 to 3, **characterized in that** damping elements (6) in the form of plates are provided centrally on the upper side of the armature receptacle (30), to the side of the bolt (4).

5. Switching device according Claim 4, **characterized in that** pockets, for the purpose of arranging in a defined manner and partially inserting the damping elements (6), are formed centrally on the upper side of the armature receptacle (30), to the side of the bolt (4).

6. Switching device according to one of Claims 1 to 5, **characterized in that** the armature (3) is attached to the armature receptacle (30) by means of brackets (31), one end of the brackets (31) being hooked into a hook-in groove (3a) on the underside of the armature (3) and their other end extending over the upper side of the armature receptacle (30) and being fixed there by means of a screw (32).

7. Switching device according to one of Claims 1 to 6, **characterized in that** the armature (3), armature receptacle (30) and bolt (4) including the damping elements (6) and adjusting platelets (5) form an assembly which can be dismantled and reused.

## Revendications

1. Interrupteur à commande électromagnétique avec un noyau d'aimant fixe et un induit mobile (3) qui est maintenu dans un logement d'induit (30) qui est fixé à un levier transmettant le mouvement de l'induit, comme une bascule de commutation (2), **caractérisé en ce que** le logement d'induit (30) présente sur sa face supérieure orientée vers la bascule de commutation (2) un alésage de palier (301) formé parallèlement à l'axe longitudinal (X) de l'induit (3) monté sur la face inférieure du logement d'induit (30) pour insérer un axe (4) dépassant de l'alésage de palier des deux côtés avec une extrémité, axe avec lequel le logement d'induit (30) avec l'induit (3) peut être fixé à la zone de réception (21) associée de la bascule de commutation (2) au moyen de vis, et des surfaces d'appui (40, 41) s'étendant hors de l'axe longitudinal (Y) de l'axe (4) et parallèlement à l'axe longitudinal de celui-ci sont formées pour le vissage aux extrémités de l'axe (4).

2. Interrupteur selon la revendication 1,
**caractérisé en ce que** pour la compensation de la course de l'induit (3) sont prévues des plaquettes d'ajustage (5) qui peuvent être montées sur les surfaces d'appui (40, 41).

3. Interrupteur selon la revendication 1,
**caractérisé en ce que** les dimensions d'épaisseur des surfaces d'appui (40, 41) sont variables.

4. Interrupteur selon l'une quelconque des revendications 1 à 3, **caractérisé en ce que** sur la face supérieure du logement d'induit (30), sur les côtés du milieu de l'axe (4) sont montés des éléments d'amortissement plats (6).

5. Interrupteur selon la revendication 4,
**caractérisé en ce que** sur la face supérieure du logement d'induit (30), sur les côtés du milieu de l'axe (4) sont formées des poches pour disposer de manière définie et insérer partiellement les éléments d'amortissement (6).

6. Interrupteur selon l'une quelconque des revendications 1 à 5, **caractérisé en ce que** l'induit (3) est suspendu au logement d'induit (30) par des étriers (31), les étriers (31) étant accrochés par une extrémité dans une rainure d'accrochage (3a) à la face inférieure de l'induit (3) et empiétant avec leur autre extrémité sur le dessus du logement d'induit (30) auquel ils sont fixés au moyen d'une vis (32).

7. Interrupteur selon l'une quelconque des revendications 1 à 6, **caractérisé en ce que** l'induit (3), le logement d'induit (30) et l'axe (4) avec les éléments d'amortissement (6) et les plaquettes d'ajustage (5) forment un assemblage démontable réutilisable.
